# EUROPÄISCHE PATENTSCHRIFT

(11) **EP 2 212 190 B1**
(45) Veröffentlichungstag und Bekanntmachung des Hinweises auf die Patenterteilung: **16.07.2014**
(21) Anmeldenummer: 08804775.8
(22) Anmeldetag: 26.09.2008
(51) Int. Cl.: B63H 25/24

(54) **LENKAKTUATOR FÜR EIN STEER-BY-WIRE SCHIFFSTEUERSYSTEM UND VERFAHREN ZUM BETREIBEN DES LENKAKTUATORS**
STEERING ACTUATOR FOR A STEER-BY-WIRE SHIP'S CONTROL SYSTEM AND METHOD FOR OPERATING SAID STEERING ACTUATOR
ACTIONNEUR DE DIRECTION POUR UN SYSTÈME DE PILOTAGE DE NAVIRE STEER-BY-WIRE (PILOTAGE PAR CÂBLE) ET PROCÉDÉ DE FONCTIONNEMENT DE L'ACTIONNEUR DE DIRECTION

(30) Priorität: 05.10.2007 DE 102007048061
(43) Veröffentlichungstag der Anmeldung: 04.08.2010
(73) Patentinhaber: ZF Friedrichshafen AG, 88038 Friedrichshafen (DE)
(72) Erfinder: ZANFEI, Adriano, 38057 Madrano (IT)
(86) Internationale Anmeldenummer: PCT/EP2008/062894
(87) Internationale Veröffentlichungsnummer: WO 2009/047131

(56) Entgegenhaltungen:
- EP-A2- 0 957 572
- EP-A2- 1 770 008
- DE-A1- 10 118 052
- DE-A1- 10 158 870
- DE-A1- 19 637 161
- DE-U1-202005 005 848
- US-A- 4 179 944
- US-A1- 2005 166 686
- US-A1- 2005 170 712
- US-A1- 2007 126 392

## Beschreibung

Die vorliegende Erfindung bezieht sich auf ein Verfahren zum Betreiben eines Lenkaktuators für ein Steer-by-wire Schiffsteuersystem gemäß dem Oberbegriff des Patentanspruchs 1.

Aus dem Stand der Technik sind Steer-by-wire Systeme bekannt, die auch in der Schiffsteuertechnik eingesetzt werden. Bei derartigen Systemen werden die über eine Lenkeinheit eingegebene Lenkbefehle von einem Sensor erfasst und über eine Steuereinheit an einen Lenkaktuator weitergeleitet, welcher den Lenkbefehl ausführt. In vorteilhafter Weise besteht keine mechanische Verbindung zwischen dem Steuerruder und dem Ruder bzw. für den Fall eines Kraftfahrzeuges zwischen dem Lenkrad und den gelenkten Rädern.

In der Schiffsteuertechnik sind die mit dem Ruder verbundenen Lenkeinheiten üblicherweise hydraulisch betätigbar, was in nachteiliger Weise in einer schlechten Dynamik sowie in hohen Wartungskosten resultiert. Des Weiteren sind Steer-by-wire Schiffsteuersysteme bekannt, bei denen der Lenkaktuator als elektromechanischer Aktuator in Form einer Kugelgewindespindel ausgeführt ist; hierbei wird von der Kugelgewindespindel eine Drehbewegung des eines Elektromotors in eine translatorische Bewegung zur Betätigung des Ruders umgewandelt.

Durch die Verwendung einer von einem Elektromotors angetriebenen Kugelgewindespindel als Lenkaktuator entsteht der Nachteil, dass die Verstellgeschwindigkeit und die Dynamik des Aktuators gering ist; des weiteren sind Kugelgewindespindel insbesondere bei hohen wirkenden Kräften nicht selbsthemmend.

Ein Steer-by-wire Schiffsteuersystem ist beispielsweise aus der US 6,431,928 B1 bekannt. Bei dem bekannten System ist ein elektrischer Motor zum Drehen der gesamten Propeller-Antriebseinheit über eine mechanische Energieübertragungskette vorgesehen, wobei der elektrische Motor von einer Steuereinheit gesteuert wird, welche zum Einen mit der Lenkeinrichtung zum Erhalten einer Lenkbefehlsinformation und zum Anderen mit einem die Lenkstellungsinformation erfassenden Sensor verbunden ist.

Aus der EP 1770008 A2 ist ein Steer-by-wire Schiffsteuersystem bekannt, welches mindestens zwei Lenkeinheiten umfasst. Hierbei wird das Ruder mittels eines hydraulisch betätigbaren Aktuators anhand der Lenksignale betätigt, die vom derjenigen Lenkeinheit generiert werden, welche die schnellere Bewegung des Ruders fordert. Bei dem bekannten System umfassen die Lenkeinheiten jeweils ein Steuerruder, das mit jeweils einer Steuereinrichtung verbunden ist, die wiederum mit dem Steuernetzwerk verbunden ist.

Aus der DE 202005005848 U1 ist ein Rudermaschinenantrieb für ein Schiff mit elektromotorischen Antrieben bekannt, wobei die Ruderlage von den elektromotorischen Antrieben über eine Gewindespindel verstellbar ist. Als Antriebsmotoren sind beispielsweise bürstenlose Wechselstrom-Servomotoren offenbart. Der Rudermaschinenantrieb umfasst zusätzlich mindestens zwei Sensoren zum Erfassen der Winkellage des Ruderblatts und eine Steuerung. Dabei kann die Ruderlagenposition über einen Servokontroller geregelt werden.

Des Weiteren ist aus der DE 19637161 A1 ein Verfahren zum Steuern von bürstenlosen Elektromotoren bekannt. Die Schrift offenbart dazu eine Orientierungsphase, in der eine Drehlagebestimmung des Rotors des Elektromotors durchgeführt wird. Dabei wird die Lage des Rotors bestimmt. Nachteilig ist bei dem in der DE 19637161 A1 beschriebenen Verfahren, dass keine Koppelung mit einer von dem Elektromotor betätigten Vorrichtung stattfindet und somit auch keine Lagebestimmung bezüglich der Endpositionen einer betätigten Vorrichtung. Durch das Zählen der elektrischen Impulse eines Schrittmotors ist nur eine absolute Position des Rotors bestimmbar.

Der vorliegende Erfindung liegt die Aufgabe zugrunde, ein Verfahren zum Betreiben eines Lenkaktuators für ein Steer-by-wire Schiffsteuersystem anzugeben, wobei der Lenkaktuator kompakt aufgebaut und günstig herstellbar ist. Des Weiteren soll der Lenkaktuator weitgehend selbsthemmend sein und eine hohe Dynamik aufweisen.

Diese Aufgabe wird durch ein Verfahren zum Betreiben eines Lenkatuators mit den Merkmalen des Patentanspruchs 1 gelöst. Weitere erfindungsgemäße Ausgestaltungen und Vorteile gehen aus den entsprechenden Unteransprüchen hervor.

Demnach wird ein Verfahren mit einem Lenkaktuator für ein Steer-by-wire Schiffsteuersystem vorgeschlagen, welcher als linearer elektromechanischer Aktuator ausgeführt ist, umfassend einen Elektromotor, welcher bevorzugt als vektorgeregelter bürstenloser Motor ausgeführt ist.

Durch die Ausführung des Elektromotors als vektorgeregelter bürstenloser Motor wird eine sinusförmige oder trapezförmige Signalumwandlung ermöglicht, wodurch Gleichstrom- oder Wechselstrommotoren eingesetzt werden können. Des weiteren kann aufgrund der Vektorregelung die Matorleistung für ca. 5 Sekunden verdoppelt werden, was einer Überlastung von 100% entspricht. Außerdem wird die Dynamik optimiert, da die Vektorregelung sehr hohe Beschleunigungen im Vergleich zu einem herkömmlichen Elektromotor ermöglicht.

Gemäß einer bevorzugten Ausführungsform der Erfindung ist der Lenkaktuator als elektromotorisch angetriebenes Spindelgetriebe ausgeführt, dessen mit der Ruderpinne oder mit einem geeigneten Bauteil der Rudereinrichtung über eine Gelenkeinrichtung verbundene Gewindespindel ein Außengewinde aufweist, welches in das Innengewinde einer von dem Elektromotor angetriebenen Schraubenmutter eingreift.

Alternativ dazu kann die Gewindespindel hohl gebohrt sein und ein Innengewinde aufweisen, in welches das Außengewinde einer vom Elektromotor angetriebenen Schraube eingreift.

Im Rahmen einer besonders vorteilhaften Weiterbildung der Erfindung ist die Schraubenmutter durch den Rotor des Elektromotors gebildet.

Durch die Realisierung der Umwandlung der Rotationsbewegung des Elektromotors in eine translatorische Bewegung der Gewindespindel mittels der Zusammenwirkung eines Innengewindes mit einem Außengewinde wird in vorteilhafter Weise die gewünschte Selbsthemmung erzielt, so dass der Elektromotor bei nicht betätigtem Steuerruder einen sehr geringen Stromverbrauch aufweist.

Um die Manövrierfähigkeit bei Ausfall des Elektromotors zu ermöglichen, wird zudem vorgeschlagen, an dem der Gewindespindel abgewandten Ende des Lenkaktuators an der Schraubenmutter bzw. am Rotor des Elektromotors ein Ende eines Bowdenkabels lösbar zu fixieren, so dass die Gewindespindel durch Betätigen (Drehen) des Bowdenkabels mittels einer geeigneten Einrichtung, beispielsweise mittels einer Kurbel bewegt werden kann.

In vorteilhafter Weise kann das dem Rotor abgewandte Ende des Bowdenkabels mittels einer Adaptereinrichtung mit der mit dem Steuerruder drehfest verbundenen Welle drehfest verbunden werden, so dass eine Betätigung des Bowdenkabels durch Betätigung des Steuerruders möglich ist.

Gemäß der Erfindung ist zur Steuerung des Lenkaktuators eine Steuerung vorgesehen, welche über den CAN-Bus mit der elektronischen Steuereinheit des Schiffsteuersystems ECU verbunden ist; zur Ermittlung der Winkelposition des Ruders ist ein Winkelsensor vorgesehen, der als Inkrementalgeber ausgeführt ist und die Drehung des Rotors des Elektromotors oder der Gewindespindel erfasst. Die ECU verarbeitet die Signale der vom Benutzer betätigten Lenkeinheit oder einer Auto-Pifot-Einrichfiung und leitet diese an den Lenkaktuator. Hierbei wird der Lenkaktuator entsprechend der Vorgaben der Lenkeinheit und der ECU hinsichtlich des Lenkwinkels und der Drehgeschwindigkeit des Ruders betrieben.

Es ist möglich, mit einem Lenkaktuator zwei Ruder zu betätigen, wobei zu diesem Zweck die Spindel über ein Zwischenbauteil mit beiden Ruderpinnen verbunden ist. Es ist auch möglich, für jedes Ruder einen Lenkaktuafior vorzusehen, so dass die Ruder unabhängig voneinander anhand der Befehle der ECU betätigt werden können. Dies kann z. B. zur Durchführung von komplexen Manövern vorteilhaft sein.

Der Lenkaktuator sowie Verfahren zu dessen Betreiben werden im Folgenden anhand der beigefügten Figuren beispielhaft näher erläutert. Es zeigen:
- Figur 1:: Eine schematische Schnittansicht einer bevorzugten Ausführungsform eines Lenkaktuators;
- Figur 2:: Eine schematische Schnittansicht einer weiteren Ausführungsform eines Lenkaktuators; und
- Figur 3:: Eine schematische Schnittansicht einer weiteren Ausführungsform eines Lenkaktuators.

In Figur 1 ist eine erste Ausführungsform eines Lenkaktuators 1 dargestellt. Der Lenkaktuator 1 ist als linearer elektromechanischer Aktuator ausgeführt und umfasst einen Elektromotor 2, welcher als vektorgeregelter bürstenloser Motor ausgeführt ist.

Bei dem in Figur 1 gezeigten Beispiel ist der Lenkaktuator 1 als elektromotorisch angetriebenes Spindelgetriebe ausgeführt, dessen mit der Ruderpinne 3 über eine Gelenkeinrichtung 4, die vorzugsweise als Kugelgelenkeinrichtung ausgeführt ist, verbundene Gewindespindel 5 ein Außengewinde 6 aufweist, welches in das Innengewinde 7 einer von dem Elektromotor 2 angetriebenen Schraubenmutter 8 eingreift. Bei dem in Figur 1 gezeigten Beispiel ist die Schraubenmutter 8 durch den Rotor 9 des Elektromotors 2 gebildet; in der Figur ist der gehäusefest angeordnete und als Permanentmagnet ausgeführte Stator mit 10 bezeichnet.

Durch die Wirkverbindung zwischen dem Außen- und dem Innengewinde und die mehreren Kontaktpunkte zwischen den beiden Bauteilen entsteht der Vorteil, dass hohe Momente bei kompakter Bauweise und hohen Beschleunigungs- und Drehzahlwerten übertragen werden können. Beispielsweise werden bei dem Aktuator bis zu 7000 U/Min ermöglicht; bei einem Aktuator mit einer herkömmlichen Kugelgewindespindel sind bis zu 2500 U/Min möglich. Die Anzahl der Kontaktpunkte zwischen den beiden Bauteilen Spindel und Schraubenmutter bzw. Schraube (siehe Figur 2) entspricht der Anzahl der Windungen der Schraubenmutter bzw. der Schraube. Vorzugsweise ist die Anzahl der Windungen größer als vier. Im Vergleich dazu weist eine herkömmliche Kugelgewindespindel lediglich zwei Kontaktpunkte auf.

Zur Steuerung des Lenkaktuators 1 ist eine Steuerung 11 vorgesehen, welche über den CAN-Bus mit der elektronischen Steuereinheit des Schiffsteuersystems ECU verbunden ist. Zudem ist zur Ermittlung der Winkelposition des Ruders ein mit der Steuerung 11 verbundener Winkelsensor 12 vorgesehen, der vorzugsweise als Inkrementalgeber ausgeführt ist und die Winkelposition des Rotors 9 des Elektromotors 2 oder der Gewindespindel 5 erfasst.

Wie in Figur 1 angedeutet, ist bei dem gezeigten Beispiel die Gewindespindel 5 in Richtung auf das dem Ruder 13 abgewandte Ende des Gehäuses 14 durch den Rotor 9, d. h. durch die Schraubenmutter 8, geführt, was eine Anordnung des Sensor 12 an der dem Ruder 13 abgewandten Seite des Elektromotors ermöglicht, wobei in diesem Fall, der Inkrementalgeber derart dimensioniert ist, dass die Erfassung der Winkelposition der Spindel unabhängig von deren axialen Verschiebung gewährleistet ist.

Es ist aber auch möglich, den Sensor 12 an der dem Ruder 13 zugewandten Seite des Elektromotors anzuordnen. Bei dem in Figur 1 gezeigten Beispiel sind der Elektromotor 2, das Spindelgetriebe und der Sensor 12 in einem Gehäuse 14 angeordnet, welches mit dem Schiffskörper 15 verbunden ist.

Um die Manövrierfähigkeit bei Ausfall des Elektromotors zu ermöglichen, ist optional bei jeder Ausführungsform ein Bowdenkabel 16 vorgesehen, welches an dem dem Ruder 13 abgewandten Ende des Lenkaktuators 1 mit der Schraubenmutter bzw. mit dem Rotor 9 des Elektromotors 2 lösbar verbindbar ist, so dass die Gewindespindel 5 durch Drehen des Bowdenkabels1 6 mittels einer Kurbel 17 bewegt werden kann. Um die Verbindung des Bowdenkabels 16 mit dem Rotor 9 zu ermöglichen, ist am Gehäuse 14 eine Öffnung 18 vorgesehen, die vorzugsweise im nicht benutzten Zustand verschlossen werden kann.

In Figur 2 ist eine weitere Ausführungsform eines Lenkaktuators gezeigt. Der Unterschied zu der Ausführungsform gemäß Figur 2 besteht darin, dass die Gewindespindel 5 hohl gebohrt ausgeführt ist und ein Innengewinde 21 aufweist, in welches das Außengewinde 20 einer vom Rotor 9 des Elektromotors 2 angetriebenen Schraube 22 eingreift; bei dem gezeigten Beispiel ist zudem in Kraftflussrichtung zwischen dem Rotor 9 des Elektromotors 2 und der Schraube 22 ein Planetengetriebe 19 angeordnet, welches als Reduziergetriebe ausgeführt ist, wodurch der Elektromotor 2 kleiner dimensioniert werden kann. In vorteilhafter Weise werden durch das Gehäuse 23 des Planetengetriebes 19 Torsionsschwingungen und Biegemomente teilweise absorbiert.

Bei dem in Figur 3 gezeigten Beispiel ist der Elektromotor 2 außerhalb des Gehäuses 14 des Lenkaktuators 1 angeordnet, wobei das Moment vom Rotor des Elektromotors auf die Schraubenmutter 8 (siehe Figur 1) bzw. die Schraube 22 bzw. das Planetengetriebe 19 (siehe Figur 2) mittels einer Stirnradstufe oder eines Riementriebs 24 übertragen wird.

Der Sensor 12 zur Erfassung der Winkelposition des Ruders ist in vorteilhafter Weise als Inkrementalgeber ausgeführt, was in niedrigen Kosten resultiert. Da ein Inkrementalgeber keine Absolutwerte liefert, muss bei jedem Start des Schiffsteuersystems die Nullposition (Geradeausposition) ermittelt werden und das Ruder in diese Position gebracht werden.

Gemäß der Erfindung erfolgt die Ermittlung der Nullposition dadurch, dass beim Start des Schiffsteuersystems der Elektromotor mit einer vorgegebenen konstanten Drehzahl in eine Richtung betrieben wird, bis die dieser Lenkrichtung entsprechende Endposition erreicht worden ist, wobei der Sensorwert für diese Position in der Steuerung 11 gespeichert wird.

Anschließend wird der Elektromotor 2 des Lenkaktuators mit einer vorgegebenen Drehzahl in die entgegengesetzte Richtung betrieben, bis die zweite Endposition des Ruders erreicht worden ist, wobei der der zweiten Endposition entsprechende Sensorwert verwendet wird, um anhand der Anzahl der Inkremente zwischen beiden Endpositionen die Nullposition zu ermitteln (entspricht der Hälfte der Inkrementendifferenz) und durch entsprechende Betätigung des Elektromotors das Ruder in diese Position zu bringen. Für den Fall, dass die beiden Endpositionen nicht den gleichen Winkelabstand um die Nullposition aufweisen, wird dies bei der Ermittlung der Nullposition anhand der Inkremente der Endpositionen berücksichtigt.

Die Ermittlung der Endpositionen kann vorzugsweise dadurch erfolgen, dass, wenn der vom Motor benötigte Strom einen vorgegebenen Schwellenwert überschreitet, die Endposition erkannt wird. Hierbei wird der vom mit konstanter Drehzahl betriebenen Motor benötigte Strom erhöht, um das "Hindernis" zu überwinden.

Gemäß der Erfindung wird vor der Ermittlung der Nullposition optional geprüft, ob die Verbindung zwischen dem Inkrementalgeber und der Steuerung funktioniert und ob das CAN betriebsbereit ist. Ist das nicht der Fall wird das Ruder blockiert und eine Fehlermeldung wird ausgegeben.

Zudem wird während des Betriebs des Schiffsteuersystems in vorgegebenen Zeitabständen die Funktionalität des CAN geprüft, wobei zu diesem Zweck von der elektronischen Steuereinheit des Schiffsteuersystems ECU an die Steuerung 11 des Elektromotors ein definiertes Signal gesendet wird. Wenn dieses Signal von der Steuerung innerhalb eines vorgegebenen Zeitintervalls fehlerfrei empfangen wird, wird der Lenkaktuators weiter betrieben, wird das Signal nicht oder fehlerbehaftet empfangen wird von der Steuerung 11 das Ruder auf die Nullposition gebracht und in dieser Position gehalten, wobei eine Fehlermeldung ausgegeben wird.

Gemäß einer Variante des Verfahrens wird, wenn das Signal nicht innerhalb des vorgegebenen Zeitintervalls oder fehlerbehaftet empfangen worden ist, die elektronische Steuereinheit des Schiffsteuersystems ECU von der Steuerung 11 erneut aufgefordert wird, das Signal zu übermitteln, wobei dies bis n Mal wiederholt werden kann (n ist eine vorgegebene natürliche Zahl, die Werte zwischen 2 und 50 annehmen kann). Wenn nach der n-ten Wiederholung das Signal nicht innerhalb des vorgegebenen Zeitintervalls oder fehlerbehaftet empfangen worden ist, wird von der Steuerung 11 das Ruder auf die Nullposition gebracht und in dieser Position gehalten, wobei eine Fehlermeldung ausgegeben wird.

### Bezugszeichen

- 1: Lenkaktuator
- 2: Elektromotor
- 3: Ruderpinne
- 4: Gelenkeinrichtung
- 5: Gewindespindel
- 6: Außengewinde
- 7: Innengewinde
- 8: Schraubenmutter
- 9: Rotor
- 10: Stator
- 11: Steuerung
- 12: Sensor
- 13: Ruder
- 14: Gehäuse
- 15: Schiffskörper
- 16: Bowdenkabel
- 17: Kurbel
- 18: Öffnung
- 19: Planetengetriebe
- 20: Außengewinde
- 21: Innengewinde
- 22: Schraube
- 23: Gehäuse
- 24: Riementrieb

## Patentansprüche

1. Verfahren zum Betreiben eines Lenkaktuators für ein Steer-by-wire Schiffsteuersystem, welcher als linearer elektromechanischer Aktuator ausgeführt ist, umfassend einen Elektromotor (2), eine Gewindespindel (5), eine über einen CAN-Bus mit einer elektronischen Steuereinheit des Schiffsteuersystems (ECU) verbundene Steuerung (11) und einen mit der Steuerung (11) verbundenen, als Inkrementalgeber ausgeführten Winkelsensor (12) zur Erfassung der Winkelposition eines Rotors (9) des Elektromotors (2) und damit der Ermittlung der Winkelposition eines Ruders (13), **dadurch gekennzeichnet, dass** beim Start des Schiffsteuersystems die Nullposition, welche der Geradeausposition entspricht, ermittelt wird, wobei die Ermittlung der Nullposition dadurch erfolgt, dass der Elektromotor (2) mit einer vorgegebenen Drehzahl in eine Richtung betrieben wird, bis die dieser Lenkrichtung entsprechende Endposition des Ruders (13) erreicht worden ist, wobei der Sensorwert für diese Position in der Steuerung (11) gespeichert wird, wobei anschließend der Elektromotor (2) mit einer vorgegebenen Drehzahl in die entgegen gesetzte Richtung betrieben wird, bis die zweite Endposition des Ruders (13) erreicht worden ist, wobei der der zweiten Endposition entsprechende Sensorwert verwendet wird, um anhand der Anzahl der Inkremente zwischen beiden Endpositionen die Nullposition zu ermitteln und durch entsprechende Betätigung des Elektromotors (2) das Ruder (13) in diese Position zu bringen.

2. Verfahren nach Anspruch 1, **dadurch gekennzeichnet, dass** die Ermittlung der Endpositionen dadurch erfolgt, dass, wenn der vom Elektromotor (2) benötigte Strom einen vorgegebenen Schwellenwert überschreitet, die Endposition erkannt wird.

3. Verfahren nach Anspruch 1 oder 2, **dadurch gekennzeichnet, dass** vor der Ermittlung der Nullposition geprüft wird, ob die Verbindung zwischen dem Inkrementalgeber (12) und der Steuerung (11) funktioniert und ob das CAN betriebsbereit ist, wobei, wenn dies nicht der Fall ist das Ruder (13) blockiert und eine Fehlermeldung ausgegeben wird.

4. Verfahren nach Anspruch 1, **dadurch gekennzeichnet, dass** in vorgegebenen Zeitabständen die Funktionalität des CAN geprüft wird, wobei zu diesem Zweck von der elektronischen Steuereinheit des Schiffsteuersystems ECU an die Steuerung (11) ein definiertes Signal gesendet wird, wobei, wenn dieses Signal von der Steuerung (11) innerhalb eines vorgegebenen Zeitintervalls fehlerfrei empfangen wird, der Lenkaktuator weiter betrieben wird, wobei, wenn das Signal nicht oder fehlerbehaftet empfangen wird von der Steuerung (11) das Ruder (13) auf die Nullposition gebracht und in dieser Position gehalten wird, wobei eine Fehlermeldung ausgegeben wird.

5. Verfahren nach Anspruch 4, **dadurch gekennzeichnet, dass** wenn das Signal nicht innerhalb des vorgegebenen Zeitintervalls oder fehlerbehaftet empfangen worden ist, die elektronische Steuereinheit des Schiffsteuersystems ECU von der Steuerung (11) erneut auffordert, das Signal zu übermitteln, wobei dies bis n Mal wiederholt werden kann, wobei n eine vorgegebene natürliche Zahl ist, die Werte zwischen 2 und 50 annehmen kann, und wobei wenn nach der n-ten Wiederholung das Signal nicht innerhalb des vorgegebenen Zeitintervalls oder fehlerbehaftet empfangen worden ist, von der Steuerung (11) das Ruder auf die Nullposition gebracht und in dieser Position gehalten wird, wobei eine Fehlermeldung ausgegeben wird.

6. Verfahren nach Anspruch 1, **dadurch gekennzeichnet, dass** der Elektromotor als vektorgeregelter bürstenloser Motor ausgeführt ist.

7. Verfahren nach Anspruch 6, **dadurch gekennzeichnet, dass** der Elektromotor (2) als Gleichstrom- oder Wechselstrommotor ausgeführt ist.

8. Verfahren nach Anspruch 6 oder 7, **dadurch gekennzeichnet, dass** dieser als elektromotorisch angetriebenes Spindelgetriebe ausgeführt ist, dessen mit einer Ruderpinne (3) oder mit einem geeigneten Bauteil der Rudereinrichtung über eine Gelenkeinrichtung (4) verbundene Gewindespindel (5) ein Außengewinde (6) aufweist, welches in ein Innengewinde (7) einer von dem Elektromotor (2) angetriebenen Schraubenmutter (8) eingreift.

9. Verfahren für nach Anspruch 8, **dadurch gekennzeichnet, dass** die Schraubenmutter (8) durch den Rotor (9) des Elektromotors gebildet ist.

10. Verfahren nach Anspruch 6, **dadurch gekennzeichnet, dass** dieser als elektromotorisch angetriebenes Spindelgetriebe ausgeführt ist, dessen mit der Ruderpinne (3) über eine Gelenkeinrichtung (4) verbundene Gewindespindel (5) hohlgebohrt ausgeführt ist und ein innengewinde (21) aufweist, in welches das Außengewinde (20) einer vom Rotor (9) des Elektromotors (2) angetriebenen Schraube (22) eingreift.

11. Verfahren nach Anspruch 10, **dadurch gekennzeichnet, dass** in Kraftflussrichtung zwischen dem Rotor (9) des Elektromotors (2) und der Schraube (22) ein Planetengetriebe (19) angeordnet ist, welches als Reduziergetriebe ausgeführt ist.

12. Verfahren nach einem der Ansprüche 6, 8 oder 10, **dadurch gekennzeichnet, dass** die Gewindespindel (5) in Richtung auf das dem Ruder (13) abgewandte Ende eines Gehäuses (14) durch den Rotor (9) bzw. durch die Schraubenmutter (8) geführt ist, wobei der Inkrementalgeber (12) an der dem Ruder (13) abgewandten Seite des Elektromotors (2) angeordnet ist und wobei der Inkrementalgeber (12) derart dimensioniert ist, dass die Erfassung der Winkelposition der Spindel (5) unabhängig von deren axialen Verschiebung gewährleistet ist.

13. Verfahren nach einem der Ansprüche 6, 8 oder 10, **dadurch gekennzeichnet, dass** der Inkrementalgeber (12) an der dem Ruder (13) zugewandten Seite des Elektromotors (2) angeordnet ist.

14. Verfahren nach Anspruch 8, **dadurch gekennzeichnet, dass** der Elektromotor (2), das Spindelgetriebe und der Sensor (12) in einem Gehäuse (14) angeordnet sind, welches mit einem Schiffskörper (15) verbunden ist.

15. Verfahren nach Anspruch 8, **dadurch gekennzeichnet, dass** der Elektromotor (2) außerhalb eines Gehäuses (14) des Lenkaktuators (1) angeordnet ist, wobei das Moment vom Rotor (9) des Elektromotors (2) auf die Schraubenmutter (8) bzw. eine Schraube (22) bzw. ein Planetengetriebe (19) mittels einer Stirnradstufe oder eines Riementriebs (24) übertragen wird.

16. Verfahren für ein Steer-by-wire Schiffsteuersystem, nach einem der Ansprüche 6 bis 15, **dadurch gekennzeichnet, dass** ein Bowdenkabels (16) vorgesehen ist, welches an dem dem Ruder (13) abgewandten Ende des Lenkaktuators (1) mit dem Rotor (9) des Elektromotors (2) lösbar verbindbar ist, so dass die Gewindespindel (5) durch Drehen des Bowdenkabels (16) bewegt werden kann, wobei am Gehäuse (14) eine Öffnung (18) vorgesehen ist, um die Verbindung des Bowdenkabels (16) mit dem Rotor (9) zu ermöglichen.

17. Verfahren nach Anspruch 16, **dadurch gekennzeichnet, dass** das Bowdenkabel (16) mittels einer Kurbel (17) betätigbar ist.

18. Verfahren nach Anspruch 16, **dadurch gekennzeichnet, dass** das dem Rotor abgewandte Ende des Bowdenkabels (16) mittels einer Adaptereinrichtung mit der mit dem Steuerruder drehfest verbundenen Welle drehfest verbindbar ist, so dass eine Betätigung des Bowdenkabels (16) durch Betätigung des Steuerruders möglich ist.

## Claims

1. Method for operating a steering actuator for a steer-by-wire ship's control system which is embodied as a linear electromechanical actuator, comprising an electric motor (2), a threaded spindle (5), a controller (11) which is connected via a CAN bus to an electronic control unit of the ship's control system (ECU), and an angle sensor (12) which is connected to the controller (11), is embodied as an incremental sensor and has the purpose of detecting the angular position of a rotor (9) of the electric motor (2) and therefore for determining the angular position of a rudder (13), **characterized in that** when the ship's control system starts, the zero position, which corresponds to the straight-ahead position, is determined, wherein the zero position is determined by virtue of the fact that the electric motor (2) is operated with a predefined rotational speed in one direction until the end position of the rudder (13) which corresponds to this steering direction has been reached, wherein the sensor value for this position is stored in the controller (11), wherein the electric motor (2) is subsequently operated with a predefined rotational speed in the opposite direction until the second end position of the rudder (13) has been reached, wherein the sensor value corresponding to the second end position is used in order to determine the zero position on the basis of the number of increments between the two end positions and to move the rudder (13) into this position through corresponding activation of the electric motor (2).

2. Method according to Claim 1, **characterized in that** the end positions are determined **in that** the end position is detected when the current which is required by the electric motor (2) exceeds a predefined threshold value.

3. Method according to Claim 1 or 2, **characterized in that** before the determination of the zero position it is checked whether the connection between the incremental sensor (12) and the controller (11) is functioning and whether the CAN is operationally ready, wherein if this is not the case, the rudder (13) is blocked and an error message is output.

4. Method according to Claim 1, **characterized in that** the functionality of the CAN is checked at predefined time intervals, wherein for this purpose the electronic control unit of the ship's control system ECU sends a defined signal to the controller (11), wherein, if this signal is received free of errors by the controller (11) within a predefined time interval, the steering actuator continues to be operated, wherein, if the signal is not received or is received with errors, the controller (11) moves the rudder (13) to the zero position and holds it in this position, wherein an error message is output.

5. Method according to Claim 4, **characterized in that**, if the signal has not been received within the predefined time interval or has been received with errors, the electronic control unit of the ship's control system ECU is requested again by the controller (11) to transmit the signal, wherein this can be repeated up to n times, where n is a predefined natural number which can assume values between 2 and 50 and wherein, if after the n-th repetition, the signal has not been received within the predefined time interval or has been received with errors, the controller (11) moves the rudder to the zero position and holds it in this position, wherein an error message is output.

6. Method according to Claim 1, **characterized in that** the electric motor is embodied as a vector-controlled brushless motor.

7. Method according to Claim 6, **characterized in that** the electric motor (2) is embodied as a direct current or alternating current motor.

8. Method according to Claim 6 or 7, **characterized in that** the latter is embodied as a spindle drive which is driven by electric motor and whose threaded spindle (5), which is connected to a tiller (3) or to a suitable component of the rudder device via a joint device (4), has an outer thread (6) which engages in an inner thread (7) of a screw nut (8) which is driven by the electric motor (2).

9. Method according to Claim 8, **characterized in that** the screw nut (8) is formed by the rotor (9) of the electric motor.

10. Method according to Claim 6, **characterized in that** the latter is embodied as a spindle drive which is driven by electric motor and whose threaded spindle (5), which is connected to the tiller (3) via a joint device (4), is embodied in a hollow-bored fashion and has an inner thread (21) in which the outer thread (20) of a screw (22), which is driven by the rotor (9) of the electric motor (2), engages.

11. Method according to Claim 10, **characterized in that** a planetary gear mechanism (19) is arranged in the direction of force flux between the rotor (9) of the electric motor (2) and the screw (22), which planetary gear mechanism (19) is embodied as a reduction gear.

12. Method according to one of Claims 6, 8 or 10, **characterized in that** the threaded spindle (5) is guided in the direction of the end of a housing (14) facing away from the rudder (13) via the rotor (9) or by the screw nut (8), wherein the incremental sensor (12) is arranged on the side of the electric motor (2) facing away from the rudder (13), and wherein the incremental sensor (12) is dimensioned in such a way that the detection of the angular position of the spindle (5) is ensured independently of the axial displacement thereof.

13. Method according to one of Claims 6, 8 or 10, **characterized in that** the incremental sensor (12) is arranged on the side of the electric motor (2) facing the rudder (13).

14. Method according to Claim 8, **characterized in that** the electric motor (2), the spindle drive and the sensor (12) are arranged in a housing (14) which is connected to a ship's hold (15).

15. Method according to Claim 8, **characterized in that** the electric motor (2) is arranged outside a housing (14) of the steering actuator (1), wherein the torque of the rotor (9) of the electric motor (2) is transmitted to the screw nut (8) or to a screw (22) or to a planetary gear mechanism (19) by means of a spur gear stage or a belt drive (24).

16. Method for a steer-by-wire ship's control system, according to one of Claims 6 to 15, **characterized in that** a Bowden cable (16) is provided which can be detachably connected, at the end of the steering actuator (1) facing away from the rudder (13), to the rotor (9) of the electric motor (2), with the result that the threaded spindle (5) can be moved by rotating the Bowden cable (16), wherein an opening (18) is provided on the housing (14) in order to permit the Bowden cable (16) to be connected to the rotor (9).

17. Method according to Claim 16, **characterized in that** the Bowden cable (16) can be activated by means of a crank (17).

18. Method according to Claim 16, **characterized in that** the end of the Bowden cable (16) facing away from the rotor can be connected in a rotationally fixed fashion by means of an adaptor device to the shaft which is connected in a rotationally fixed fashion to the rudder, with the result that the Bowden cable (16) can be activated by activating the rudder.

## Revendications

1. Procédé de fonctionnement d'un actionneur de direction pour un système de pilotage de navire de type à pilotage par câble, ledit actionneur prenant la forme d'un actionneur électromécanique linéaire, comprenant un moteur électrique (2), une broche filetée (5), un élément de commande (11) relié via un bus CAN à une unité de commande électronique du système de pilotage de navire (ECU) et un capteur angulaire (12) relié à l'élément de commande (11) et prenant la forme d'un capteur incrémentiel pour détecter la position angulaire d'un rotor (9) du moteur électrique (2) et ainsi calculer la position angulaire d'un gouvernail (13), **caractérisé en ce que** la position nulle, correspondant à la position indiquant droit devant, est calculée au démarrage du système de pilotage de navire, le calcul de la position nulle se produisant en entraînant le moteur électrique (2) à une vitesse de rotation prédéfinie dans une direction jusqu'à ce que la position d'extrémité du gouvernail (13) correspondant à cette direction de la direction soit atteinte, la valeur de capteur étant mémorisée pour cette position dans l'élément de commande (11), le moteur électrique (2) étant ensuite entraîné à une vitesse de rotation prédéfinie dans la direction opposée jusqu'à ce que la deuxième position d'extrémité du gouvernail (13) soit atteinte, la valeur de capteur correspondant à la deuxième position d'extrémité étant utilisée pour calculer la position nulle à l'aide du nombre d'incréments contenus entre les deux positions d'extrémité et amener le gouvernail (13) dans cette position par actionnement correspondant du moteur électrique (2).

2. Procédé selon la revendication 1, **caractérisé en ce que** le calcul des positions d'extrémité se produit en détectant la position d'extrémité lorsque le courant requis par le moteur électrique (2) dépasse une valeur seuil prédéfinie.

3. Procédé selon la revendication 1 ou 2, **caractérisé en ce qu'**on vérifie avant le calcul de la position nulle si la liaison entre le capteur incrémentiel (12) et l'élément de commande (11) fonctionne et si le CAN est état de marche, sachant que lorsque ce n'est pas le cas, le gouvernail (13) est bloqué et un message d'erreur est émis.

4. Procédé selon la revendication 1, **caractérisé en ce que** le bon fonctionnement du CAN est contrôlé à intervalles prédéfinis, un signal défini étant envoyé à cette fin par l'unité de commande électronique du système de pilotage de navire ECU à l'élément de commande (11), l'actionneur de direction continuant d'être entraîné lorsque ce signal est reçu sans message d'erreur par l'élément de commande (11) pendant un intervalle de temps prédéfini, le gouvernail (13) étant amené dans la position nulle et maintenu dans cette position lorsque le signal provenant de l'élément de commande (11) n'est pas reçu ou signale une anomalie, un message d'erreur étant alors envoyé.

5. Procédé selon la revendication 4, **caractérisé en ce que** lorsque le signal n'est pas reçu pendant l'intervalle de temps prédéfini ou signale une anomalie, l'unité de commande électronique du système de pilotage de navire redemande à l'ECU de l'élément de commande (11) de transmettre le signal, ceci pouvant être répété jusqu'à n fois, n étant un nombre naturel prédéfini pouvant prendre des valeurs comprises entre 2 et 50 et lorsqu'après la nième répétition, le signal n'est pas reçu pendant l'intervalle de temps prédéfini ou signale une anomalie, le gouvernail est amené dans la position nulle et maintenu dans cette position par l'élément de commande (11), un message d'erreur étant envoyé.

6. Procédé selon la revendication 1, **caractérisé en ce que** le moteur électrique prend la forme d'un moteur sans balai réglé de façon vectorielle.

7. Procédé selon la revendication 6, **caractérisé en ce que** le moteur électrique (2) prend la forme d'un moteur à courant continu ou à courant alternatif.

8. Procédé selon la revendication 6 ou 7, **caractérisé en ce qu'**il prend la forme d'un engrenage à broche entraîné de façon électromotorisée dont la broche filetée (5) reliée à une barre de gouvernail (3) ou à un composant adapté du dispositif de gouvernail via un dispositif articulé (4) comporte un filetage extérieur (6) s'engrenant dans un filetage intérieur (7) d'un écrou (8) entraîné par le moteur électrique (2).

9. Procédé selon la revendication 8, **caractérisé en ce que** l'écrou (8) est formé par le rotor (9) du moteur électrique.

10. Procédé selon la revendication 6, **caractérisé en ce qu'**il prend la forme d'un engrenage à broche entraîné de façon électromotorisée dont la broche filetée (5) reliée à la barre de gouvernail (3) via un dispositif articulé (4) est percée en creux et comporte un filetage intérieur (21) dans lequel s'engrène le filetage extérieur (20) d'une vis (22) entraînée par le rotor (9) du moteur électrique (2).

11. Procédé selon la revendication 10, **caractérisé en ce qu'**un engrenage planétaire (19) prenant la forme d'un engrenage réducteur est disposé dans la direction du flux de force entre le rotor (9) du moteur électrique (2) et la vis (22).

12. Procédé selon l'une quelconque des revendications 6, 8 ou 10, **caractérisé en ce que** la broche filetée (5) est guidée par le rotor (9) et/ou par l'écrou (8) en direction de l'extrémité d'un carter (14) opposée au gouvernail (13), le capteur incrémentiel (12) étant disposé au niveau du côté du moteur électrique (2) opposé au gouvernail (13) et le capteur incrémentiel (12) étant dimensionné de telle sorte que la détection de la position angulaire de la broche (5) est garantie indépendamment de son déplacement axial.

13. Procédé selon l'une quelconque des revendications 6, 8 ou 10, **caractérisé en ce que** le capteur incrémentiel (12) est disposé au niveau du côté du moteur électrique (2) orienté vers le gouvernail (13).

14. Procédé selon la revendication 8, **caractérisé en ce que** le moteur électrique (2), l'engrenage à broche et le capteur (12) sont disposés dans un carter (14) relié à une coque de navire (15).

15. Procédé selon la revendication 8, **caractérisé en ce que** le moteur électrique (2) est disposé à l'extérieur d'un carter (14) de l'actionneur de direction (1), le couple du rotor (9) du moteur électrique (2) étant transmis à l'écrou (8) et/ou à une vis (22) et/ou à un engrenage planétaire (19) au moyen d'un étage de roue droite ou d'un entraînement à courroie (24).

16. Procédé pour un système de pilotage de navire de type à pilotage par câble selon l'une quelconque des revendications 6 à 15, **caractérisé en ce qu'**un câble Bowden (16) est prévu, celui-ci pouvant être relié de façon amovible au rotor (9) du moteur électrique (2) au niveau de l'extrémité de l'actionneur de direction (1) opposée au gouvernail (13), de façon à pouvoir déplacer la broche filetée (5) par rotation du câble Bowden (16), une ouverture (18) étant prévue au niveau du carter (14) pour permettre de relier le câble Bowden (16) au rotor (9).

17. Procédé selon la revendication 16, **caractérisé en ce que** le câble Bowden (16) peut être actionné au moyen d'un vilebrequin (17).

18. Procédé selon la revendication 16, **caractérisé en ce que** l'extrémité du câble Bowden (16) opposée au rotor peut être reliée solidairement en rotation à l'arbre au gouvernail de commande au moyen d'un dispositif d'adaptateur, de façon à rendre possible un actionnement du câble Bowden (16) par actionnement du gouvernail de commande.
